# EUROPÄISCHE PATENTSCHRIFT

(11) **EP 1 148 913 B1**
(45) Veröffentlichungstag und Bekanntmachung des Hinweises auf die Patenterteilung: **14.06.2006**
(21) Anmeldenummer: 99924723.2
(22) Anmeldetag: 25.03.1999
(51) Int. Cl.: A63B 27/00

(54) **VORRICHTUNG ZUM KLETTERN**
DEVICE FOR CLIMBING
DISPOSITIF POUR L'ESCALADE

(30) Priorität: 03.02.1999 DE 19905257
(43) Veröffentlichungstag der Anmeldung: 31.10.2001
(73) Patentinhaber: Schmidt Innovation, 12683 Berlin (DE)
(72) Erfinder: SCHMIDT, Siegfried, D-12683 Berlin (DE)
(74) Vertreter: Neumann, Günter
(86) Internationale Anmeldenummer: PCT/DE1999/000956
(87) Internationale Veröffentlichungsnummer: WO 2000/045898

(56) Entgegenhaltungen:
- DE-A- 19 643 455
- US-A- 4 921 069
- US-A- 5 131 491
- US-A- 5 577 576

## Beschreibung

Die Erfindung betrifft eine Vorrichtung zum Klettern an flexiblen oder starren Trageelementen.

Aus der DE 19726035 A1 und der DE 19643455 A1 sind Vorrichtungen zum Klettern mit Greifern an Seilen bekannt. Ein Nachteil der in diesen Patentanmeldungen offenbarten technischen Lösungen besteht darin, daß die Forderung nach hoher Funktionssicherheit und nach der Möglichkeit des leichten Auf- und Absteigens der kletternden Person nur mit einem hohen technischen Aufwand realisiert wird.

Aufgabe der Erfindung ist es daher, eine Vorrichtung zu schaffen, die mit einfachen technischen Mitteln eine volle Funktionssicherheit und ein kräfteschonendes Klettern, insbesondere für Personen an Seilen oder starren Trageelementen, ermöglicht.

Diese Aufgabe wird durch eine Vorrichtung mit den Merkmalen der Ansprüche 1 bis 15 gelöst.

Die erfindungsgemäße Vorrichtung hat den besonderen Vorzug, daß sie ergonomischen Erfordernissen entspricht und mit ihrer Hilfe mit Ganzkörperkraft geklettert werden kann. Sie ist selbst für ungeübte Kletterer geeignet und ihre Handhabung ist leicht erlernbar.
Die Klettervorrichtung gewährleistet eine hohe Arbeitssicherheit, die auch bei Bedienfehlern noch gegeben ist.

Im folgenden soll die Erfindung an Hand der Figuren 1 bis 6 an drei Ausführungsbeispielen näher erläutert werden:

Es zeigen
- Fig. 1: einen erfindungsgemäßen Greifer als Prinzipdarstellung;
- Fig. 2: die Ausführung eines erfindungsgemäßen Greifers im Schnitt;
- Fig. 3: eine weitere Ausführungsform eines erfindungsgemäßen Greifers im Schnitt;
- Fig. 4: eine erfindungsgemäße Klettervorrichtung in Seitenansicht;
- Fig. 5: eine weitere Ausführungsform einer erfindungsgemäßen Klettervorrichtung mit Sitz;
- Fig. 6: eine weitere Ausführungsform einer erfindungsgemäßen Klettervorrichtung mit Geschirr.

### Ausführungsbeispiel 1

Es soll die Funktionsweise der erfindungsgemäßen Klettervorrichtung insbesondere an Hand der Fig. 4 erläutert werden.

In Fig. 4 ist eine Klettervorrichtung dargestellt wie sie zur Bergung von Personen eingesetzt werden kann. Grundlage für die Kletterbewegungen ist die Bewegungscharakteristik der Greifer 4 und 6. Wenn eine am Greifer 4 und 6 angreifende Kraft nach unten wirkt (der Greifer wird z. B. mit dem Gewicht der kletternden Person belastet), wird das hier als Trageelement eingesetzte Tragseil 1 in den Greifern 4 und/oder 6 festgeklemmt. Wird einer der Greifer 4 oder 6 von der nach unten wirkenden Kraft entlastet, läßt er sich am Tragseil 1 bewegen.

Das Aufwärtsklettern wird deshalb wie folgt realisiert:

Die beiden unteren Greifer 6 sind zunächst durch das nach unten wirkende Gewicht der Klettervorrichtung und der Bedienperson an den beiden Tragseilen 1 festgeklemmt. Indem die beiden Pedalhebel 8 nach unten gedrückt werden, werden die oberen Greifer 4 entlastet, mittels deren Zeitstellglied 9 aktiviert und zusammen mit der Klettervorrichtung am Tragseil 1 nach oben bewegt. Werden die Pedalhebel 8 anschließend entlastet und der Sitz 7 belastet, klemmem sich die oberen Greifer 4 aufgrund der nun an ihnen nach unten wirkenden Kraft am Tragseil 1, nach ablauf der Verzögerungszeit, fest.

Wenn die Pedalhebel entlastet werden, ziehen die Rückholfedern 5 die Pedale 8 nach oben. Damit werden auch die beiden unteren Greifer 6 entlastet und durch die Rückholfedern 5 am Tragseil 1 nach oben bewegt. Die Zeitstellglieder 9 in den unteren Greifern 6 wurden mit dem Entlasten jeweils aktiviert.

Haben die Pedalhebel 8 ihre obere Ausgangsposition erreicht, klemmen sich die unteren Greifer 6 nach Ablauf der Verzögerungszeit wieder an den Tragseilen 1 fest. Der gesamte Kletterzyklus beginnt erneut.

Das Abwärtsklettern vollzieht sich wie folgt:

Auch für das Abwärtsklettern ist das erfindungsgemäße Zeitstellglied entscheidend. Es ist im vorliegenden Beispiel in den Greifern 4 und 6 als Stoßdämpfer ausgebildet. Werden die belasteten Greifer 4 und 6 entlastet, so klemmen sie sich erst nach einer kurzen Verzögerungszeit wieder am Tragseil 1 fest. Während dieser Zeit sind die Greifer 4 und 6 offen und können am Seil 1 nach unten bewegt werden. Diese kurze Verzögerung wird für das Abwärtsklettern ausgenutzt. Die Pedalhebel 8 werden kurz entlastet und dann nach unten durchgetreten. Innerhalb der oben genannten kurzen Verzögerungszeit bewegen sich die unteren Greifer 6 gemeinsam mit den Pedalhebeln 8 am Tragseil 1 nach unten und klemmen sich danach am Tragseil 1 wieder fest. Anschließend wird der obere Greifer 4 kurz entlastet. Innerhalb seiner durch das Zeitstellglied bewirkten Verzögerungszeit läßt sich nun der obere Greifer 4 und damit auch der Sitz 7 nach unten bewegen.

Der Spannverbund kann durch Aufwärtsbewegen des Greifers aufgehoben werden. Wie aus den Fig. 2 und 3 ersichtlich, ist ein kurzes Anheben des Jochs 3 ist ausreichend, um die Anpreßkraft zwischen den Teilen aufzuheben. Nadelflachkäfige und Schließkeile 10 fallen durch ihre Eigenmasse in dem Bauteilverbund nach unten und der Greifer ist offen.

### Ausführungsbeispiel 2

In dem Gehäuse 21 der Fig. 1 sind die Anlaufschrägen 2 oben drehbar gelagert und unten an dem Zeitstellglied 9 anliegend. Zwischen den Anlaufschrägen 2 und den Schließkeilen 10 sind die Rollen 11 angeordnet. Bei einer vorgegebenen Höhenlage der Rollen 11 werden bedingt durch die geometrische Gestaltung der Anlaufschrägen die Schließkeile 10 gegen das Seil 1 gepreßt, wobei die Zeitstellglieder 9 zusammengefahren werden. In dieser Stellung ist die Vorrichtung am Seil fixiert. Das Verschieben der Vorrichtung wird durch Entlastung derselben ermöglicht, wobei die Rollen 11 zurücklaufen. Die freie Beweglichkeit der Vorrichtung am Seil 1 ist solange gegeben, bis die Zeitstellglieder 9 soweit ihre ursprüngliche Form angenommen haben, bis die Anlaufschräge 2 über die Rollen 11 und die Schließkeile 10 an das Seil gepreßt werden und somit der Klemmvorgang von neuem beginnt.

### Ausführungsbeispiel 3

In Fig. 5 und Fig. 6 sind erfindungsgemäße Klettervorrichtungen insbesondere zur schnellen Höhenüberwindung dargestellt.

Die Tragseile 1 durchlaufen die Greifer 4 und 6. An den oberen Greifern 4 sind die Griffe 22 und in deren Griffhülsen der Distanzbügel 25 angeordnet. In den Gehäusen der Griffe 4 sind Schlitze eingearbeitet, in die formschlüssige Verbindungselemente eingehakt werden, an denen der Systemgurt 13 befestigt ist. In die o.g. Verbindungselemente werden die Sicherungsseile 14 eingehakt, wodurch ein unbeabsichtigtes Aushängen o.g. Verbindungselemente aus den Greifern 4 verhindert wird.

Aus den unteren Enden des Systemgurtes 13 ist der Sitz 12 mit dem daran befindlichen Sitzgurt 24 angeordnet. Die Zugfedern 16 sind an ihren äußeren Enden an den Greifern 4 und 6 und an den inneren Enden am Sitz 12 befestigt. An den unteren Greifern 6 ist die Strebe 5 mit daran befindlichen Fußaufnahmen formschlüssig in die Greifer 6 eingehängt.

Der Distanzbügel 25 realisiert den zum Klettern erforderlichen Abstand, z. B. vom Baukörper.

Beschreibung des Verhaltens der kletterernden Person:

Die kletternde Person hat das Geschirr 23 angelegt und die Sicherungsseile 14 in die o. g. Verbindungselemente eingehakt. Sie ist somit gegen Absturz gesichert. Danach werden der Sitzgurt 24 geschlossen und die Füße in die Fußaufnahmen der Strebe 5 eingeführt.

Die Kraftaufnahme erfolgt vom Sitz 12 über den Systemgurt 13 und die geschlossenen Greifer 4 auf die Tragseile 1.

Beim Aufwärtsklettern werden die Greifer 6 mittels der Strebe 5 mit Unterstützung der unteren Zugfeder 16 nach kurzer Belastung nach oben bewegt. Das Zeitstellglied 9 gibt in dieser Stellung den Impuls zum Schließen der Greifer 6.

Danach kann die kletternde Person ihr Gewicht auf die Strebe 25 verlagern, aufstehen und mit den Händen die Greifer 4 gegen die Zugkraft der oberen Zugfeder 16 nach oben schieben. Danach kann sie sich wieder setzen und der Vorgang kann von ihr erneut begonnen werden.

Beim Abwärtsklettern werden nach, wie oben beschriebener, kurzer Be- und Entlastung die unteren Greifer 6 nach unten bis zur fast vollständigen Streckung der Beine geschoben.
Nach Verriegelung der unteren Greifer 6 steht die kletternde Person auf und entlastet mit den Händen die oberen Greifer 4 - wodurch diese entriegelt werden - und führt danach die Greifer 4 bis in Schulterhöhe. Nach automatischer Verriegelung der Greifer 4 mittels der Zeitstellglieder 9 setzt sich die kletternde Person, und der Vorgang kann wiederholt werden.

Wird in dem Systemgurt 13 die Verbindung zwischen Sitz 12 und Greifern 4 druckstabil ausgeführt, werden die Greifer 4, wie oben beschrieben, beim Aufstehen der kletternden Person ohne Einsatz der Hände nach oben geschoben.

Statt der Strebe 5 können die Greifer 6 in geeigneter Weise direkt an den Schuhen der kletternden Person befestigt werden, wodurch ein alternierendes Klettern möglich wird.

In Fig. 6 ist die erfindungsgemäße Klettervorrichtung ohne Sitz 12 dargestellt. In dieser Variante ist ein entsprechendes Geschirr auszuwählen, welches Schulterösen aufweist und ein Sitzen ermöglicht. Zur Stabilisierung der kletternden Person sind die Sicherungsseile 14 an der Rückenöse des Geschirres 23 befestigt und durch die Schulterösen des Geschirres 23 geführt.

Mit der erfindungsgemäßen Klettervorrichtung verbindet sich der Vorzug vielfältiger Einsatzmöglichkeiten.
Sie ist für eine sinnvolle Freizeitgestaltung und eine sportliche Betätigung ebenso geeignet wie für ihren Einsatz im Bergungs- und Rettungsdienst, sei es im Hochgebirge oder bei Einsätzen der Feurwehr.
Als besonders vorteilhaft erweist sich die Klettervorrichtung für Reparatur-, Reinigungs- und andere Arbeiten an Fassaden und Bauwerken.

### Bezugszeichenaufstellung

- 1: Tragseil
- 2: Anlaufschräge
- 3: Joch
- 4: Greifer oben
- 5: Strebe
- 6: Greifer unten
- 7: Sitz fest
- 8: Pedalhebel
- 9: Zeitstellglied
- 10: Schließkeile
- 11: Rollen
- 12: Sitz beweglich
- 13: Systemgurt
- 14: Sicherungsseile
- 15: Zugelemente
- 16: Zugfedern
- 17: Bügel
- 18: Exzenter
- 19: Hülsen
- 20: Druckfedern
- 21: Gehäuse
- 22: Griff
- 23: Geschirr
- 24: Sitzgurt
- 25: Distanzbügel

## Patentansprüche

1. Vorrichtung zum Klettern an flexiblen oder starren länglichen Trageelementen (1) mit an sich bekannten Greifern (4;6) und Sicherungselementen, **dadurch gekennzeichnet, daß** an den Greifern (4;6) Verbindungselemente zur Aufnahme der kletternden Person so angeordnet sind, daß der beim Klettern auftretende Lastwechsel auf die Greifer (4;6) wirkt und daß in den Greifern (4;6) ein Zeitstellglied (9) so angeordnet ist, daß eine Entlastung die Greifer öffnet und das Zeitstellglied (9) aktiviert und daß nach Ablauf des Zeitintervalls des Zeitstellgliedes (9) die Greifer (4;6) in einer durch die kletternde Person frei wählbaren Position an dem Tragelement selbst schließen.

2. Vorrichtung nach Anspruch 1, **dadurch gekennzeichnet, daß** das Zeitstellglied (9) mit den Anlaufschrägen (2) und/oder einem Joch (3) verbunden ist.

3. Vorrichtung nach Anspruch 1, **dadurch gekennzeichnet, daß** das Zeitstellglied (9) vorzugsweise ein elastischer Gummi- oder Elastomerkörper, eine Hydraulik- oder Pneumatikfeder ist.

4. Vorrichtung nach einem der Ansprüche 1 bis 3, **dadurch gekennzeichnet, daß** die Greifer (4) an einem Sitz (12) und die Greifer (6) an den Füßen der kletternden Person anordenbar sind.

5. Vorrichtung nach einem der Ansprüche 1 bis 3, **dadurch gekennzeichnet, daß** Greifer (4;6) mit Zeitstellgliedern (9) an den Betätigungselementen einer mechanischen Steigevorrichtung angeordnet sind.

6. Vorrichtung nach einem der Ansprüche 1 bis 3, **dadurch gekennzeichnet, daß** an den Greifern (4) mittels des Systemgurtes (13) der Sitz (12) angebracht ist und die Verbindung im Systemgurt (13) zwischen dem Sitz (12) und den oberen Greifern (4) in Längsrichtung druckstabil ausgeführt ist.

7. Vorrichtung nach einem der Ansprüche 1 bis 3 und 6, **dadurch gekennzeichnet, daß** die Verbindung im Systemgurt (13) zwischen dem Sitz (12) und dem oberen Greifer (4) flexibel ausgeführt ist.

8. Vorrichtung nach einem der Ansprüche 1 bis 3 und 7, **dadurch gekennzeichnet, daß** die formschlüssige Einhängung des Systemgurtes (13) in die oberen Greifer (4) gegen Ausklinken gesichert ist.

9. Vorrichtung nach einem der Ansprüche 1 bis 8, **dadurch gekennzeichnet, daß** am Joch (3) Zugelemente (15) angeordnet sind, welche das Joch (3) in den unteren Greifern (6) in deren oberer Position fixieren.

10. Vorrichtung nach einem der Ansprüche 1 bis 3, **dadurch gekennzeichnet, daß** zwischen Sitz (12) und oberen Greifern (4) sowie Sitz (12) und unteren Greifern (6) Zugfedern (16) unterschiedlicher Charakteristika angeordnet sind, durch die das Tragelement (1) geführt ist.

11. Vorrichtung nach einem der Ansprüche 1 bis 3 und 9, **dadurch gekennzeichnet, daß** an dem Bügel (17) die Pedale (8) zwischen deren Drehpunkt und den unteren Greifern (6) einen Gelenkpunkt aufweisen und daß sich zwischen diesem und den Drehpunkten der Pedale (8) an dem Bügel (17) drehbar angeordnete Exzenter (18) abstützen.

12. Vorrichtung nach einem der Ansprüche 1 bis 3 und 9, **dadurch gekennzeichnet, daß** die unteren Greifer (6) an dem Sitz (12) befestigt sind und Arbeitsseile mit einem Ende an den Füßen der kletternden Person befestigt sind, über an den oberen Greifern (4) angeordneten Rollen geführt werden und mit dem anderen Ende am Sitz (12) befestigt sind und daß zwischen dem Sitz (12) und den oberen Greifern (4) Druckfedern angeordnet sind.

13. Vorrichtung nach einem der Ansprüche 1 bis 12, **dadurch gekennzeichnet, daß** die Greifer (4;6) bis zu deren Mitte mindestens in Dicke des Trageelementes (1), vorzugsweise eines Seiles, geschlitzt sind, durch Anheben des Jochs (3) mittels der Zugelemente (15) die Schließkeile (10) mindestens um den Durchmesser des Tragelementes (1) öffenbar sind und an den Enden der Greifer (4;6) geschlitzte, drehbare Hülsen die Schlitze der Greifer (4;6) verriegeln.

14. Vorrichtung nach einem der Ansprüche 1 bis 3 und 6 bis 10, **dadurch gekennzeichnet, daß** ein oder mehrere Trageelemente (1) mit zwei oder mehreren Greifern (4;6) je Trageelement (1) in engem Abstand vor der kletternden Person angeordnet sind.

15. Vorrichtung nach Anspruch 1, **dadurch gekennzeichnet, daß** an dem Trageelement (1) Greifer (4;6) angeordnet sind, in denen Jochs (3), die in ihrer Innenkontur sich nach unten erweiternde Anlaufschrägen aufweisen, an denen Rollen (11) und Schließkeile (10) anliegen, angeordnet sind, am oberen Ende des Jochs (3) Druckfedern (20) und am unteren Ende Zeitstellglieder (9) angeordnet sind, an dem Gehäuse der Greifer (4) ein Systemgurt (13) und Sicherungsseil (14) formschlüssig eingehängt sind, an dem Systemgurt (13) ein Sitz (12) angebracht ist, zwischen Sitz (12) und Greifer (4) vorzugsweise eine druckstabile Verbindung angebracht ist, zwischen den Greifern (4) und dem Sitz (12) sowie zwischen dem Sitz (12) und den Greifern (6) Zugfedern (16) angeordnet sind, durch die die Trageelemente (1) geführt werden, die Greifer (6) formschlüssig und schwenkbar an der Strebe (5) befestigt sind, auf der Strebe (5) Fußaufnahmen angeordnet und an den Greifern (4) Griffe und ein Distanzbügel (25) angebracht sind.

## Claims

1. Device for climbing flexible or rigid elongated support elements (1) using grabs (4;6) and blocking elements, **characterized by** the grabs (4; 6) having connective elements arranged to hold the climber so that when climbing, the shifting of weight acts on the grabs (4; 6) and a temporary adjusting member (9) is arranged in the grabs (4; 6) so that when the weight is taken off the grabs they open and activate the temporary adjustment member and that after at the interval of time has passed for the temporary adjustment member (9) the grabs (4; 6) close on the support element in a position selected by the climber.

2. Device in accordance with claim 1, **characterized by**, the temporary adjustment member (9) being connected the rolling elements (2) and/or a stirrup (3).

3. Device in accordance with claim 1, **characterized by** the temporary adjustment member (9) is preferably an elastic rubber or elastomer body, a hydraulic or pneumatic spring.

4. Device in accordance with one of the claims 1 to 3, **characterized by** the grabs (4) are attached to a seat (12) and the grabs (6) to the feet of the climber.

5. Device in accordance with one of the claims 1 to 3, **characterized by** the grabs (4; 6) being attached to the action elements of a mechanical climbing device with the temporary adjustment members (9).

6. Device in accordance with one of the claims 1 to 3, **characterized by** the seat (12) being attached by means of the system belt (13) to the grabs (4) and the connection in the system belt between the seat (a2) and the upper grabs (4) is pressure stable lengthwise.

7. Device in accordance with one of the claims 1 to 3 and 6, **characterized by** the connection in the system belt (13) between the seat (12) and the upper grabs (4) is flexible.

8. Device in accordance with one of the claims 1 to 3 and 7, **characterized by** the system belt (13) is attached to the upper grabs (4) so that it cannot slip out.

9. Device in accordance with one of the claims 1 to 8, **characterized by** the pulling elements (15) are arranged on the stirrup (3) which attached the stirrup (3) in the lower grabs (6) in the upper position.

10. Device in accordance with one of the claims 1 to 3, **characterized by** draw springs (16) with various attributes are attached between the seat (12) and the upper grabs (4) and the seat (12) and the lower grabs (6), through which the support element (1) is led.

11. Device in accordance with one of the claims 1 to 3 and 9, **characterized by** the pedals (8) have a joint between their fulcrum and the lower grabs (6) on the hanger (17) and that between them and rotatable eccentrics (18) shore up the pedals' fulcrums (8) on the hanger (17).

12. Device in accordance with one of the claims 1 to 3 and 9, **characterized by** the lower grabs (6) are attached to the seat (12) and the working ropes are attached with one end to the climber's feet, are led through rollers on the upper grabs (4) and the other ends are attached to the seat (12) and that draw springs are attached between the seat (12) and the upper grabs (4).

13. Device in accordance with one of the claims 1 to 12, **characterized by** the pedals being slit through the middle in at least the thickness of the support element (1), preferably of a cable, by lifting the stirrup (3) by means of the pulling elements (15), the closing shims (10) open at least by the diameter of the supporting element (1) and on the ends of the grabs (4; 6) slit, rotatable bushings close the slits of the grabs (4; 6).

14. Device in accordance with one of the claims 1 to 3 and 6 to 10, **characterized by** one or more supporting elements (1) arranged with two or more grabs (4; 6) per supporting element (1) in short intervals in front of the climber.

15. Device in accordance with the claim 1, **characterized by** grabs (4; 6) being arranged on the supporting element (1), in which the stirrup (3), the interior contours of which expand diagonally toward the bottom where rollers (11) and closing shims (10) are placed; pressure springs (20) are arranged on the upper end of the stirrup (3) and temporary adjustment members (9) on the lower end; a system belt (13) and safety line (14) are attached permanently to the housing of the grabs (4), a seat (12) is attached to the system belt (13), between the seat (12) and the grabs (4), preferably a pressure stable connection, between the grabs (4) and the seat (12) draw springs (16) are located through which the supporting elements (1) are led, the grabs (6) are closed and pivotal, attached to the cross-tie (5), foot holders are attached to the cross-tie (5) and handles and a distance frame (25) are attached to the grabs (4).

## Revendications

1. Dispositif destiné à grimper le long de supports (1) allongés souples ou rigides à l'aide de préhenseurs (4; 6) connus en soi et d'éléments de blocage, **caractérisé en ce que** des éléments d'assemblage destinés à loger la personne en train de grimper sont disposés sur les préhenseurs (4; 6) de sorte que l'alternance de charge apparaissant pendant la grimpe agit sur les préhenseurs (4; 6) et qu'un organe de réglage du temps (9) est disposé dans les préhenseurs (4; 6) de sorte qu'une décharge ouvre les préhenseurs et active l'organe de réglage du temps (9) et qu'une fois l'intervalle de temps défini par l'organe de réglage du temps (9) est passé, les préhenseurs (4; 6) se referment automatiquement sur le support dans une position pouvant être choisie librement par la personne en train de grimper.

2. Dispositif selon la revendication 1, **caractérisé en ce que** l'organe de réglage du temps (9) est relié aux surfaces de roulement (2) et/ou un étrier (3).

3. Dispositif selon la revendication 1, **caractérisé en ce que** l'organe de réglage du temps (9) est de préférence un élément en élastomère ou en caoutchouc élastique, un ressort hydraulique ou pneumatique.

4. Dispositif selon l'une quelconque des revendications 1 à 3, **caractérisé en ce que** les préhenseurs (4) peuvent être placés sur un siège (12) et les préhenseurs (6) sur les pieds de la personne en train de grimper.

5. Dispositif selon l'une quelconque des revendications 1 à 3, **caractérisé en ce que** des préhenseurs (4; 6) munis d'organes de réglage du temps (9) sont disposés sur les éléments d'actionnement d'un dispositif de montée mécanique.

6. Dispositif selon l'une quelconque des revendications 1 à 3, **caractérisé en ce que** le siège (12) est placé sur les préhenseurs (4) au moyen d'un système de ceintures (13) et que les ceintures du système de ceintures (13) sont reliées longitudinalement au siège (12) et aux préhenseurs supérieurs (4) en étant résistantes à la pression.

7. Dispositif selon l'une quelconque des revendications 1 à 3 et 6, **caractérisé en ce que** les ceintures du système de ceintures (13) sont reliées souplement au siège (12) et au préhenseur supérieur (4).

8. Dispositif selon l'une quelconque des revendications 1 à 3 et 7, **caractérisé en ce que** la suspension par adhérence du système de ceintures (13) dans les préhenseurs supérieurs (4) résiste au décrochage.

9. Dispositif selon l'une quelconque des revendications 1 à 8, **caractérisé en ce que** des tirants (15) fixant l'étrier (3) dans les préhenseurs inférieurs (6) dans leur positon supérieure sont disposés sur l'étrier (3).

10. Dispositif selon l'une quelconque des revendications 1 à 3, **caractérisé en ce que** des ressorts de traction (16) de caractéristiques différentes qui sont traversés par le support (1) sont disposés entre le siège (12) et les préhenseurs supérieurs (4) ainsi que le siège (12) et les préhenseurs inférieurs (6).

11. Dispositif selon l'une quelconque des revendications 1 à 3 et 9, **caractérisé en ce que** les pédales (8) présentent sur l'arceau (17) un point d'articulation entre leur point de rotation et les préhenseurs inférieurs (6) et que des excentriques (18) disposés de façon à pouvoir tourner s'appuient sur l'arceau (17) entre le point d'articulation et les points de rotation des pédales (8).

12. Dispositif selon l'une quelconque des revendications 1 à 3 et 9, **caractérisé en ce que** les préhenseurs inférieurs (6) sont fixés sur le siège (12) et des éléments de travail sont fixés, avec l'une des extrémités, aux pieds de la personne en train de grimper, sont guidés sur des rouleaux disposées sur les préhenseurs supérieurs (4) et sont fixés, à l'autre extrémité, au siège (12), et que des ressorts de compression sont disposés entre le siège (12) et les préhenseurs supérieurs (4).

13. Dispositif selon l'une quelconque des revendications 1 à 12, **caractérisé en ce que** les préhenseurs (4; 6) présentent une fente allant jusqu'en leur centre et correspondant au moins à l'épaisseur du support (1), de préférence d'un câble, le levage de l'étrier (3) au moyen des tirants (15) permet d'ouvrir les clavettes de serrage (10) dont ouverture correspond au moins au diamètre du support (1), et des douilles rotatives fendues aux extrémités des préhenseurs (4; 6) ferment hermétiquement les fentes des préhenseurs (4; 6).

14. Dispositif selon l'une quelconque des revendications 1 à 3 et 6 à 10, **caractérisé en ce qu'**un ou plusieurs supports (1) dont chacun (1) est muni de deux ou plusieurs préhenseurs (4; 6) sont disposés à un écart rapproché devant la personne en train de grimper.

15. Dispositif selon la revendication 1, **caractérisé en ce que** des préhenseurs (4; 6) sont disposés sur le support (1), préhenseurs dans lesquels sont disposés des étriers (3) présentant dans leur contour intérieur des surfaces de roulement s'élargissant vers le bas et sur lesquelles sont appliqués des rouleaux (11) et des clavettes de serrage (10), à l'extrémité supérieure de l'étrier (3) sont disposés des ressorts de compression (20) et, à l'extrémité inférieure, des organes de réglage du temps (9), un système de ceintures (13) et un câble de sécurité (14) sont suspendus par adhérence au boîtier des préhenseurs (4), un siège (12) est placé sur le système de ceintures (13), un système d'assemblage résistant de préférence à la pression est placé entre le siège (12) et le préhenseur (4), des ressorts de traction (16) traversés par les supports (1) sont disposés entre les préhenseurs (4) et le siège (12) ainsi qu'entre le siège (12) et les préhenseurs (6), les préhenseurs (6) sont fixés au montant (5) par adhérence et de façon à pouvoir tourner, des logements pour les pieds sont disposés sur le montant (5) et des poignées et un arceau d'écartement (25) sont placés sur les préhenseurs (4).
